# FASCICULE DE BREVET EUROPEEN

(11) **EP 0 761 322 B1**
(45) Date de publication et mention de la délivrance du brevet: **06.12.2000**
(21) Numéro de dépôt: 96401899.8
(22) Date de dépôt: 05.09.1996
(51) Int. Cl.: B07C 3/06

(54) **Dispositif et procédé de tri d'articles de courrier utilisant des réceptacles tampon en sortie de tri**
Verfahren und Vorrichtung zum Sortieren von Poststücken unter Verwendung von Pufferbehältern bei den Sortierausgängen
Method and device for sorting postal items using buffer receptacles at sorting outputs

(30) Priorité: 08.09.1995 FR 9510549
(43) Date de publication de la demande: 12.03.1997
(73) Titulaire: Mannesmann Dematic Postal Automation S.A., 26501 Bourg-les-Valence Cedex (FR)
(72) Inventeur: Hours, Patrick, 07130 Saint-Peray (FR)
(74) Mandataire: Prugneau, Philippe

(56) Documents cités:
- EP-A- 0 095 723
- EP-A- 0 339 337

## Description

L'invention porte sur un dispositif de tri d'objets, comprenant un convoyeur qui dirige les objets à trier vers des réceptacles de sortie de tri associés à des sorties de tri correspondantes et où les objets triés sont stockés.

Un tel dispositif est destiné plus particulièrement au tri d'objets plats comme les articles de courrier du genre enveloppes ou analogues.

Avec un dispositif de tri d'articles de courrier du genre indiqué ci-dessus, lorsqu'un réceptacle de sortie de tri est plein, il convient de ne pas diriger temporairement les articles de courrier à trier vers la sortie de tri correspondante à ce réceptacle pendant le temps nécessaire à l'enlèvement du réceptacle plein et à la mise en place d'un réceptacle vide. Pendant ce temps, un certain nombre d'articles de courrier à trier, devant être dirigés vers cette sortie de tri, sont recyclés sur le convoyeur. Il en résulte une diminution non négligeable du débit du dispositif de tri, voire une saturation temporaire de celui-ci si le nombre d'articles de courrier recyclés devient trop important. Cette situation est encore plus critique au passage d'un plan de tri à un autre plan de tri car dans cette situation, c'est tous les réceptacles de sortie de tri qui doivent être remplacés par des réceptacles vides. Il est rappelé qu'un plan de tri correspond à une affectation précise des sorties de tri du convoyeur à des adresses de tri des articles de courrier. Il en résulte alors une indisponibilité de l'ensemble des sorties de tri du convoyeur pendant le temps nécessaire au remplacement de l'ensemble des réceptacles de sortie de tri.

Un dispositif du genre indiqué ci-dessus est connu du document de brevet EP-339337. Dans ce dispositif, il est prévu des réceptacles qui stockent temporairement les objets avant qu'ils soient déchargés dans les réceptacles de sortie de tri mais ces réceptacles tampon servent à aligner chaque objet avant qu'il soit déchargé dans un réceptacle de sortie de tri et non pas à gérer une situation de changement de plan de tri.

Le but de l'invention est de remédier à cet inconvénient.

Selon l'invention, le dispositif de tri d'objets, notamment des articles de courrier, comprend des moyens d'alimentation pour envoyer en série des objets à trier sur un convoyeur qui dirige les objets à trier vers des réceptacles de sortie de tri associés à des sorties de tri correspondantes et où les objets triés sont stockés, un réceptacle tampon étant prévu à chaque sortie de tri pour stocker temporairement des objets triés et libérer sur commande ces objets dans le réceptacle de sortie de tri correspondant, chaque réceptacle tampon d'une sortie de tri comprenant un fond escamotable et étant disposé à l'aplomb du réceptacle de sortie de tri correspondant, caractérisé en ce qu'il comprend en outre des moyens de traitement pour récupérer, pour chaque objet envoyé sur le convoyeur, une information indicative d'une dimension de cet objet et une information indicative de la sortie de tri vers laquelle l'objet doit être envoyé, des moyens de supervision pour surveiller le niveau de remplissage des réceptacles de sortie de tri et des réceptacles tampon à partir des informations récupérées par les moyens de traitement et pour commander l'ouverture ou la fermeture du fond escamotable de chaque réceptacle tampon suivant le niveau de remplissage dudit réceptacle tampon ou du réceptacle de sortie de tri correspondant.

L'invention s'étend à un procédé pour trier des objets à l'aide d'un tel dispositif, selon lequel les réceptacles tampon sont normalement ouverts ou normalement fermés. Dans le premier cas, chaque objet trié délivré sur une sortie de tri transite à travers le réceptacle tampon de cette sortie de tri sans y être stocké sauf quand le réceptacle de sortie de tri correspondant doit être remplacé par un réceptacle vide. Dans le second cas, une certaine quantité d'objets triés est d'abord stockée temporairement dans chaque réceptacle tampon avant d'être transférée vers un réceptacle de sortie de tri correspondant. On obtient de la sorte une meilleure qualité de rangement des objets dans les réceptacles de sortie de tri, notamment quand il s'agit d'objets plats comme des articles de courrier, du fait qu'ils sont transférés en pile.

Un exemple de réalisation de l'invention est décrit plus en détail ci-après.

La figure 1 montre sous forme schématique un dispositif de tri d'articles de courrier selon l'invention qui comprend des réceptacles de sortie de tri et des réceptacles tampon.

Les figures 2 et 3 montrent plus en détail l'agencement des réceptacles de sortie de tri et des réceptacles tampon pendant le fonctionnement du dispositif selon l'invention.

Figure 1, le dispositif pour trier des articles de courrier comprend un convoyeur 1 qui dirige automatiquement des articles de courrier à trier tels que 2 vers des sorties de tri.

Le convoyeur est constitué d'une chaîne sans fin portant une série de godets 3 qui circulent suivant une boucle et selon une certaine direction d'avance indiquée par les flèches 4.

Chaque godet transporte un seul article de courrier et est alimenté au niveau d'une entrée du convoyeur où est placée une unité d'alimentation tel que 5. Sur la figure 1, on a représenté trois unités d'alimentation 5. Chaque unité d'alimentation 5 comprend généralement un dépileur automatique apte à singulariser une pile d'articles de courrier 6 en attente devant l'entrée correspondante du convoyeur.

Un réceptacle de sortie de tri 7 est associé à chaque sortie de tri. Sur la figure 1, on voit une pluralité de tels réceptacles de sortie. Un dispositif de tri d'articles de courrier comprend plusieurs dizaines de telles sorties de tri et donc de réceptacles 7 correspondant disposés le long du convoyeur, ici des deux côtés de la boucle.

Au niveau de chaque unité d'alimentation 5, il est prévu un équipement 8 pour lire une adresse de tri sur chaque article de courrier singularisé à l'entrée du convoyeur. La lecture est réalisée par reconnaissance automatique de caractères ou de codes à barres par exemple. Une sortie de tri et donc un réceptacle de sortie de tri 7 est affecté à chaque adresse de tri et un système de supervision 9, du type micro-ordinateur, est connecté à l'équipement 8 et commande le convoyeur 1 et les godets 3 de manière que chaque godet 3 contenant un article de courrier, libère cet article de courrier au niveau de la sortie de tri correspondant à l'adresse de tri récupérée pour cet article de courrier afin que cet article de courrier soit stocké dans le réceptacle de sortie de tri correspondant à ladite sortie de tri.

Par ailleurs, il est prévu aussi au niveau de chaque unité d'alimentation 5, un équipement 10 pour mesurer l'épaisseur de chaque article de courrier envoyé sur le convoyeur. Un tel équipement de mesure d'épaisseur est classique en soi. Le système de supervision 9 est connecté à l'équipement 10 pour surveiller, de façon prédictive éventuellement, le niveau de remplissage des réceptacles de sortie de tri 7 en comptabilisant les épaisseurs des articles de courrier stockés dans chaque réceptacle de sortie de tri.

Figure 2, on voit en coupe schématique suivant II-II sur la figure 1, le convoyeur 1 avec deux godets 3 situés respectivement des deux côtés de la boucle et contenant chacun un article de courrier 2 présenté sous la forme d'une enveloppe. Ces deux godets 3 sont positionnés chacun au niveau d'une sortie de tri et surplombent respectivement deux réceptacles de sortie de tri 7 correspondant chacun à une sortie de tri et où des articles de courrier triés 2 sont stockés. Chaque réceptacle 7 est par exemple normalement posé sur un socle (non représenté) pour être enlevé et remplacé (éventuellement automatiquement) par un autre réceptacle 7', notamment un réceptacle vide.

Selon l'invention, un réceptacle tampon 11 est prévu à chaque sortie de tri. Ces réservoirs tampon (11) sont montés sur une structure supportant le convoyeur 1 et les socles pour réceptacles 7. Sur la figure 2, chaque réceptacle tampon 11 est placé sous un godet 3 et au-dessus d'un réceptacle de sortie de tri 7. Chaque réceptacle tampon 11 est apte à stocker au moins temporairement une certaine quantité d'articles de courrier délivrée sur la sortie de tri au niveau de laquelle il est placé. Il a un fond 12 escamotable, par exemple un fond articulé en deux parties mobiles chacune autour d'un axe, susceptible d'être fermé pour le stockage comme indiqué ci-dessus et comme visible à droite sur la figure 2 ou ouvert pour libérer des articles de courrier dans le réceptacle de sortie de tri 7 correspondant comme visible à gauche sur la figure 2.

De préférence, chaque réceptacle tampon 11 est disposé à l'aplomb du réceptacle de sortie de tri 7 correspondant de façon que le transfert des articles de courrier du réservoir tampon vers le réservoir de sortie de tri correspondant se fasse sous l'action de la gravité ce qui contribue à simplifier l'agencement du convoyeur.

Pour trier des articles de courrier avec un tel dispositif, le système de supervision 9 est programmé pour surveiller le niveau de remplissage de chaque réceptacle tampon 11 à partir des informations fournies par les équipements 8 et 10. Les réceptacles tampon 11 sont maintenus par le système de supervision dans une position normalement fermée comme montré à droite sur la figure 2. Les articles de courrier dirigés vers une sortie de tri sont d'abord stockés temporairement dans le réceptacle tampon de cette sortie de tri. Le système de supervision, sur détection d'un niveau de remplissage du réceptacle tampon en question proche de la saturation, commande l'ouverture du fond du réceptacle tampon pour libérer les articles de courrier stockés temporairement afin de les transférer vers le réceptacle de sortie de tri correspondant comme montré à gauche sur la figure 2. Les articles de courrier étant stockés à plat, tant dans le réceptacle tampon 11 que dans le réceptacle de sortie de tri 7, on obtient ainsi un meilleur rangement de ces articles de courrier dans le réceptacle 7 par un transfert en pile que par un transfert à l'unité. A noter que chaque réceptacle de sortie de tri 7 plein d'articles de courrier peut être remplacé par un réceptacle vide 7' pendant que le réceptacle tampon 11 correspondant se remplit sans que le débit du dispositif de tri soit affecté.

En variante sur la figure 3 montrant le convoyeur vu suivant la coupe schématique II-II, pour trier des articles de courrier avec le dispositif selon l'invention, le système de supervision 9 est programmé pour surveiller le niveau de remplissage de chaque réceptacle de sortie de tri 7 à partir des informations fournies par les équipements 8 et 10. Les réceptacles tampon 11 sont maintenus par le système de supervision dans une position normalement ouverte comme montré à gauche sur la figure 3. Les articles de courrier dirigés vers une sortie de tri traverse donc le réceptacle tampon de cette sortie de tri sans y être stockés. Le système de supervision, lorsqu'il détecte qu'un réceptacle de sortie de tri atteint un niveau de remplissage proche de la saturation, commande la fermeture du fond 12 du réceptacle tampon correspondant de manière que les articles de courrier dirigés vers cette sortie de tri soient stockés temporairement dans le réceptacle tampon comme montré à droite sur la figure 3. Pendant le stockage temporaire des articles de courrier dans le réceptacle tampon, le réceptacle de sortie de tri 7 correspondant plein d'articles de courrier est remplacé par un réceptacle vide 7' sans que le débit du convoyeur soit diminué.

L'agencement du dispositif de tri d'articles de courrier avec des réceptacles tampon 11 selon l'invention permet de changer de plan de tri sans arrêter le fonctionnement du convoyeur ou diminuer son débit. Pour cela, il suffit que le système de supervision commande l'ouverture ou la fermeture des réceptacles tampon 11 de manière que les derniers articles d'un plan de tri courant soient stockés directement dans les réceptacles de sortie de tri 11 et que les premiers articles de courrier du plan de tri suivant soient stockés dans les réceptacles tampon 11. A l'issue du premier plan de tri, les réceptacles de sortie de tri 7 sont remplacés par des réceptacles vides et les réceptacles tampon sont ensuite déchargés dans ces réceptacles vides.

## Revendications

1. Un dispositif de tri d'objets, notamment des articles de courrier (2), comprenant des moyens d'alimentation (5) pour envoyer en série des objets à trier sur un convoyeur (1) qui dirige les objets à trier vers des réceptacles de sortie de tri (7) associés à des sorties de tri correspondantes et où les objets triés sont stockés, un réceptacle tampon (11) étant prévu à chaque sortie de tri pour stocker temporairement des objets triés et libérer sur commande ces objets dans le réceptacle de sortie de tri (7) correspondant, chaque réceptacle tampon (11) d'une sortie de tri comprenant un fond escamotable (12) et étant disposé à l'aplomb du réceptacle de sortie de tri correspondant, caractérisé en ce qu'il comprend en outre des moyens de traitement (8,10) pour récupérer, pour chaque objet envoyé sur le convoyeur, une information indicative d'une dimension de cet objet et une information indicative de la sortie de tri vers laquelle l'objet doit être envoyé, des moyens de supervision (9) pour surveiller le niveau de remplissage des réceptacles de sortie de tri (7) et des réceptacles tampon (11) à partir des informations récupérées par les moyens de traitement (8,10) et pour commander l'ouverture ou la fermeture du fond escamotable (12) de chaque réceptacle tampon (7) suivant le niveau de remplissage dudit réceptacle tampon (11) ou du réceptacle de sortie de tri correspondant (11).

2. Le dispositif selon la revendication 1, dans lequel les moyens de traitement récupèrent comme information indicative d'une dimension de l'objet une mesure de l'épaisseur de l'objet.

3. Le dispositif selon la revendication 2, dans lequel la mesure de l'épaisseur de chaque objet est réalisée par un équipement (10) prévu au niveau des moyens d'alimentation (5).

4. Un procédé pour trier des objets plats à l'aide d'un dispositif selon l'une des revendications 1 à 3, consistant à commander les moyens de supervision (9) pour maintenir normalement ouvert le fond escamotable (12) de chaque réceptacle tampon (11) et pour fermer le fond escamotable (12) d'un réceptacle tampon (11) lorsque le niveau de remplissage du réceptacle de sortie de tri (7) correspondant atteint un niveau de proche saturation.

5. Un procédé pour trier des objets plats à l'aide d'un dispositif selon l'une des revendications 1 à 3, consistant à commander les moyens de supervision (9) pour maintenir normalement fermé le fond escamotable (12) de chaque réceptacle tampon (11) afin d'y stocker temporairement des objets triés (2) et pour ouvrir le fond escamotable (12) d'un réceptacle tampon lorsque son niveau de remplissage atteint un niveau de proche saturation.

## Patentansprüche

1. Eine Vorrichtung zum Sortieren von Artikeln, namentlich von Poststücken (2), mit Beschickungsmitteln (5), um die zu sortierenden Artikel serienmäßig auf eine Transportvorrichtung (1) zu schicken, die die zu sortierenden Artikel zu Sortierausgangsbehältern (7) transportiert, die entsprechenden Sortierausgängen zugeordnet sind und wo die sortierten Artikel gelagert werden, mit einem Pufferbehälter (11), vorgesehen an jedem Sortierausgang, um sortierte Artikel vorübergehend zu lagern und diese Artikel auf Abruf in den entsprechenden Sortierausgangsbehälter (7) zu überführen, wobei jeder Pufferbehälter (11) einen Klappboden (12) aufweist und senkrecht über dem entsprechenden Sortierausgang angebracht ist, dadurch gekennzeichnet, daß sie außerdem Bearbeitungsmittel (8, 10) umfaßt, um für jeden auf die Transportvorrichtung geschickten Artikel eine Information über eine Abmessung dieses Artikels und eine Information über den Sortierausgang zu erhalten, zu dem der Artikel geschickt werden soll, mit Überwachungsmitteln (9), um den Füllstand der Sortierausgangsbehälter (7) und der Pufferbehälter (11) anhand von durch die Bearbeitungsmittel (8, 10) gelieferten Informationen zu überwachen und um das Öffnen oder Schließen des Klappbodens (12) jedes Pufferbehälters (11) je nach Füllstand des genannten Pufferbehälters (11) oder des entsprechenden Sortierausgangsbehälters (7) zu steuern.

2. Vorrichtung nach Anspruch 1, in der die Bearbeitungsmittel als Information über eine Abmessung des Artikels eine gemessene Dicke des Artikels liefern.

3. Vorrichtung nach Anspruch 2, in der die Messung der Dicke jedes Artikels durch eine Einrichtung (10), vorgesehen in Höhe der Beschickungsmittel (5), erfolgt.

4. Verfahren zum Sortieren von flachen Artikeln mit Hilfe einer Vorrichtung nach einem der Ansprüche 1 - 3, das darin besteht, die Überwachungsmittel (9) zu Steuern, um den Klappboden (12) jedes Pufferbehälters (11) normalerweise offen zu halten und um den Klappboden (12) eines Pufferbehälters (11) zu schließen, wenn der Füllstand des entsprechenden Sortierausgangsbehälters (7) einen Zustand nahe der Sättigung erreicht.

5. Verfahren zum Sortieren flacher Artikel mit Hilfe einer Vorrichtung nach einem der Ansprüche 1 - 3, das darin besteht, die Überwachungsmittel (9) zu steuern, um den Klappboden (12) jedes Pufferbehälters (11) normalerweise geschlossen zu halten, um hier vorübergehend sortierte Artikel (2) zu lagern, und um den Klappboden (12) eines Pufferbehälters zu öffnen, wenn sein Füllstand einen Zustand nahe der Sättigung erreicht.

## Claims

1. A device for sorting objects, in particular articles of post (2), comprising feed means (5) for sending a succession of objects to be sorted onto a conveyor (1) which directs the objects to be sorted towards sorting outlet receptacles (7) associated with corresponding sorting outlets and where the sorted objects are stored, a temporary storage receptacle (11) being provided at each storage cutlet for storing sorted objects temporarily and releasing these objects when instructed into the corresponding sorting outlet receptacle (7), each sorting outlet temporary storage receptacle (11) comprising a retractable base (12) and being disposed directly above the corresponding sorting outlet receptacle, characterised in that it additionally comprises processing means (8, 10) for gathering, for each object sent onto the conveyor, data indicating the size of said object and data indicating the sorting outlet towards which the object should be sent, monitoring means (9) for monitoring the level to which the sorting outlet receptacles (7) and the temporary storage receptacles (11) are filled from data gathered by the processing means (8, 10) and for controlling opening or closing of the retractable base (12) of each temporary storage receptacle (7) as a function of the filling level of said temporary storage receptacle (11) or of the corresponding sorting outlet receptacle (11).

2. The device according to claim 1, wherein the processing means gather as data indicating the size of the object a measurement of the thickness of the object.

3. The device according to claim 2, wherein measurement of the thickness of each object is performed by equipment (10) provided at the level of the feed means (5).

4. A process for sorting flat objects by means of a device according to one of claims 1 to 3, consisting of instructing the monitoring means (9) to keep the retractable base (12) of each temporary storage receptacle (11) normally open and to close the retractable base (12) of a temporary storage receptacle (11) when the filling level of the corresponding sorting outlet receptacle (7) approaches saturation point.

5. A process for sorting flat objects by means of a device according to one of claims 1 to 3, consisting of instructing the monitoring means (9) to keep the retractable base (12) of each temporary storage receptacle (11) normally closed in order to store sorted objects (2) temporarily therein and to open the retractable base (12) of a temporary storage receptacle when its filling level approaches saturation point.
